# EUROPÄISCHE PATENTSCHRIFT

(11) **EP 1 198 817 B1**
(45) Veröffentlichungstag und Bekanntmachung des Hinweises auf die Patenterteilung: **19.05.2004**
(21) Anmeldenummer: 00954544.3
(22) Anmeldetag: 20.07.2000
(51) Int. Cl.: H01H 85/32

(54) **SCHALTERSICHERUNGSEINHEIT UND SCHALTWIPPE MIT ÜBERWACHUNGSANZEIGE**
FUSE COMBINATION UNIT AND OPERATING ROCKER WITH MONITORING DISPLAY
UNITE COUPE-CIRCUIT ET BASCULE DE COMMUTATION AVEC AFFICHAGE DE CONTROLE

(30) Priorität: 22.07.1999 DE 19934541; 22.07.1999 DE 29912854 U
(43) Veröffentlichungstag der Anmeldung: 24.04.2002
(73) Patentinhaber: Bruchmann, Klaus, D-96450 Coburg (DE)
(72) Erfinder: Bruchmann, Klaus, D-96450 Coburg (DE)
(74) Vertreter: Groening, Hans Wilhelm, Dipl.-Ing.
(86) Internationale Anmeldenummer: PCT/EP2000/006944
(87) Internationale Veröffentlichungsnummer: WO 2001/008190

(56) Entgegenhaltungen:
- EP-A- 0 530 563
- DE-A- 19 744 447
- FR-A- 2 331 881
- FR-A- 2 419 581

## Beschreibung

Die Erfindung bezieht sich auf eine Schaltwippe für eine Schaltersicherungseinheit gemäß dem Oberbegriff des Anspruchs 1 sowie auf eine Schaltersicherungseinheit gemäß dem Oberbegriff des Anspruchs 11.

Derartige Schaltersicherungseinheiten sowie in diesen verwendete Schaltwippen, in deren Sicherungsstöpsel Sicherungseinsätze eingesetzt werden können, werden in mannigfaltigen Ausführungen sowohl in privaten als auch in gewerblichen Gebäuden, insbesondere in Gebäuden, in denen Maschinen elektrisch betrieben werden, eingesetzt. Es ist ferner möglich, solche Schaltersicherungseinheiten bzw. Bauteile wie die Schaltwippe, direkt für die elektrische Absicherung von elektrisch betriebenen Maschinen an oder in Maschinenelementen oder -gehäusen einzusetzen.

Eine Schaltersicherungseinheit mit einer Schaltwippe dieser Gattung ist z.B. aus der DE 34 06 815 C2 bekannt. Solche Schaltersicherungseinheiten dienen dazu, den Stromkreis und damit die elektrische Versorgung von Maschinen und Geräten automatisch zu unterbrechen, wenn die Stromstärke bzw. die Leistung in dem Stromkreis einen bestimmten festgesetzten Wert überschreiten. Um diese Werte den Gegebenheiten, insbesondere den elektrischen Maschinen und Geräten bzw. externen Vorgaben, z.B. Sicherheitsvorgaben, anzupassen, können in die Schaltersicherungseinheiten bzw. in den Sicherungsstöpsel Sicherungseinsätze eingesetzt werden, die unterschiedliche Kennwerte aufweisen.

Diese Schaltersicherungseinheiten dienen dem Zweck, den Stromkreis, insbesondere bei notwendigen Reparaturen an den elektrischen Geräten und Maschinen, manuell zuverlässig zu unterbrechen. Dazu wird die Schaltwippe, die den Sicherungsstöpsel mit dem entsprechenden Sicherungseinsatz enthält, und die zwischen einer Einschaltstellung und einer Ausschaltstellung in einem Gehäuse der Schaltersicherungseinheit schwenkbar gelagert ist, in ihre Ausschaltstellung verstellt.

Da die in einer Schaltersicherungseinheit verwendeten Sicherungseinsätze in der Regel Schmelzsicherungen sind, die defekt oder durch zu hohe Last geschmolzen sein können, ist es vorteilhaft, mit einer Überwachungsvorrichtung die Funktionsfähigkeit des Sicherungseinsatzes zu überwachen. Unter der Überwachung der Funktionsfähigkeit des Sicherungseinsatzes ist sowohl eine Überwachung eventuell vorliegender Defekte in dem Sicherungseinsatz selbst als auch eine Überwachung einer mangelhaften Kontaktierung des Sicherungseinsatzes in einem Hauptstromkreis der Schaltersicherungseinheit zu verstehen.

Zu diesem Zweck ist ein Überwachungsschaltkreis bekannt, der den Eingang und den Ausgang der Schaltersicherungseinheit neben dem durch den Sicherungseinsatz laufenden Hauptstromkreis über eine sehr hochohmige Verbindung überbrückt. In den Überwachungsschaltkreis ist normalerweise eine Lampe als Überwachungsanzeige integriert.

Durch den sehr hochohmigen Überwachungsschaltkreis fließt erst ein nennenswerter Strom, wenn die niederohmige Verbindung des Hauptschaltkreises unterbrochen ist, z.B. durch ein Schmelzen des Sicherungseinsatzes. Möglich sind auch andere Überwachungssysteme, die jedoch alle darauf beruhen, daß durch eine Unterbrechung des Hauptstromkreises merkliche Veränderungen in dem Überwachungsstromkreis auftreten, die mit einer Überwachungsanzeige angezeigt werden. Problematisch ist in diesem Zusammenhang die Positionierung der Kontrollanzeige.

Aus der FR-A-2 331 881 ist eine Vorrichtung mit einer Schmelzsicherung bekannt, die in einem Schmelzsicherungshalter einen in unmittelbarer Nähe zur Schmelzsicherung angeordnete Leuchtanzeige aufweist, die in dem gleichen Bauteil angeordnet ist, das auch die Sicherung aufnimmt. In dieser Druckschrift ist ferner der strukturelle Aufbau einer gattungsgemäßen Schaltwippe nicht offenbart.

Aus der EP 0 530 563 A1 ist eine Niederspannungs-Schmelzsicherung bekannt, die eine als Glimmlampe ausgebildete Anzeige aufweist, die in dem Griffteil eines Sicherungsstöpsels für den Sicherungseinsatz angeordnet ist. Diese Positionierung der Glimmlampe weist jedoch den Nachteil auf, daß die Glimmlampe in einem Teil angeordnet ist, das aufgrund des Betriebs einem hohen und schnellen Verschleiß ausgesetzt ist, so daß die Lebensdauer der Kontrollanzeige auf die Lebensdauer des Sicherungsstöpsels beschränkt ist. Darüber hinaus ist die Flexibilität im Hinblick auf unterschiedliche Sicherungseinsätze und unterschiedliche Sicherungsstöpsel eingeschränkt bzw. es muß bei einer Auswahl unterschiedlicher Sicherungsstöpsel eine Glimmlampe in jedem einzelnen Sicherungsstöpsel vorgesehen werden, was kostenintensiv ist.

Aus der DE 197 44 447 A1 ist ferner eine Sicherungshalter-Baugruppe bekannt, die eine Anzeige aufweist, wobei auch hier die Anzeige in dem gleichen Bauteil untergebracht ist wie ein zugehöriges Sicherungselement. Der strukturelle Aufbau einer gattungsgemäßen Schaltwippe ist auch in diesem Dokument nicht offenbart.

Es ist demnach Aufgabe der Erfindung, eine kostengünstige Schaltersicherungseinheit mit einer langlebigen Kontrollanzeige zur Verfügung zu stellen, die so angeordnet ist, daß ein einfacher struktureller Aufbau, insbesondere ein kompakter Aufbau der Schaltersicherungseinheit möglich ist, wobei die Kontrollanzeige unmißverständliche Informationen für den Bediener liefern soll.

Die Aufgabe wird durch eine Schaltwippe für eine Schaltersicherungseinheit gemäß Anspruch 1 und durch eine Schaltersicherungseinheit gemäß Anspruch 11 gelöst. Die Ansprüche 2 bis 9 kennzeichnen vorteilhafte Ausführungsformen der erfindungsgemäßen Schaltwippe und die Ansprüche 12 und 13 vorteilhafte Ausführungsformen der erfindungsgemäßen Schaltersicherungseinheit.

Gemäß der Erfindung wird durch die Anordnung der Anzeige in der Schaltwippe die Anzeige sehr gut in den strukturellen Aufbau der Schaltersicherungseinheit integriert, ohne zusätzlichen Raum zu erfordern. Die Anzeige kann in der Schaltwippe integriert sein, so daß sie von außen geschützt ist und Beschädigungen vermieden werden.

Ferner ist die Schaltwippe im Vergleich zu dem Sicherungsstöpsel ein deutlich verschleißärmeres Teil. Dadurch wird die zu erwartende Lebensdauer der Kontrollanzeige gegenüber einer Unterbringung in dem Sicherungsstöpsel merklich erhöht.

Darüber hinaus ist es denkbar, den Sicherungseinsatz und den Sicherungsstöpsel als eine Einheit auszubilden, so daß je nach Verwendung unterschiedliche Sicherungsstöpsel zur Verfügung gestellt und ausgetauscht werden müssen. Dadurch, daß die Kontrollanzeige in der Schaltwippe und nicht in einem Verschleißteil oder in einem regelmäßig auszutauschenden bzw. verlierbaren Teil angeordnet ist, werden die Gesamtkosten für die Schaltersicherungseinheit verringert.

Gegenüber einer Positionierung der Kontrollanzeige in dem Gehäuse der Schaltersicherungseinheit hat die Positionierung in der Schaltwippe vor allem den Vorteil, daß eine kompaktere Bauweise der Schaltersicherungseinheit möglich ist. Ein Einbau in das Gehäuse würde eine Vergrößerung der Höhe des Gehäuses über den Bereich der Schaltwippe hinaus erfordern, um die Kontrollanzeige in dem Gehäuse unterzubringen. Eine seitliche Anordnung der Kontrollanzeige in dem Gehäuse hätte zur Folge, daß die Schaltersicherungseinheit in dieser Richtung größere Ausmaße annehmen würde, ferner daß Nachteile beim Einbau der Schaltersicherungseinheit in Kauf genommen werden müßten, da weitergehende Bereiche der Schaltersicherungseinheit sichtbar, d.h. nicht durch andere Elemente abgedeckt sein müßten. Ein Einbau der Schaltersicherungseinheit, bei dem nur der minimaler Bereich um den Betätigungsgriff der Schaltwippe sichtbar ist, ist dagegen, insbesondere auch aus optischen Gründen, sehr wünschenswert.

Ferner führt eine Anordnung der Kontrollanzeige im Gehäuse dazu, daß sie sowohl in einer Einschaltstellung als auch in einer Ausschaltstellung der Schaltwippe sichtbar ist. Da aus Sicherheitsgründen der Überwachungsschaltkreis in der Ausschaltstellung unterbrochen sein muß, leuchtet die Kontrollanzeige in der Ausschaltstellung grundsätzlich nicht, und zwar unabhängig von der Funtionsfähigkeit des Sicherungseinsatzes. Es ist daher möglich, daß insbesondere der nicht geschulte Bediener durch die nicht leuchtende Überwachungsanzeige in Verbindung mit einem unterbrochenen Schaltkreis in der Ausschaltstellung irritiert wird und möglicherweise funktionsfähige Teile, insbesondere einen funktionsfähigen Sicherungseinsatz, unnötigerweise austauscht. Eine solche Irritation des Bedieners wird durch die erfindungsgemäße Anordnung vermieden, wenn die Kontrollanzeige in der Ausschaltstellung nach außen nicht sichtbar ist.

In einer bevorzugten Ausführungsform ist die Kontrollanzeige in einem Innenbereich der Schaltwippe angeordnet. Dadurch ist die Kontrollanzeige geschützt, so daß Beschädigungen, sei es durch einen äußeren Eingriff des Bedieners, sei es durch Kontakte mit anderen Teilen der Schaltersicherungseinheit, vermieden werden.

Die Anzeige ist dabei bevorzugt hinter einem transparenten Fenster angeordnet, oder aber die Schaltwippe ist zumindest teilweise aus transparentem Material hergestellt, hinter dem die Kontrollanzeige nach außen sichtbar ist.

Es ist zu betonen, daß eine Auswechselbarkeit der Kontrollanzeige durch die Anordnung im Innenbereich der Schaltwippe nicht beeinträchtigt werden soll, insbesondere können z.B. das oben genannte Fenster oder Teilbereiche der Schaltwippe geöffnet werden, um ggf. Zugriff auf die Kontrollanzeige zu ermöglichen. Da die Kontrollanzeigen jedoch in der Regel eine extrem hohe Lebensdauer aufweisen und die die Lebensdauer bestimmende Einschaltdauer gering ist, sind solche Austauschvorgänge nur extrem selten notwendig, es kann daher auch zugunsten einer einfacheren Bauweise auf eine Auswechselbarkeit der Kontrollanzeige verzichtet werden.

Es ist vorteilhaft, die Kontrollanzeige in der Nähe eines Betätigungsgriffes, insbesondere an der der Ausschaltposition zugewandten Seite der Schaltwippe anzuordnen. Dadurch liegt die Kontrollanzeige in der Einschaltstellung der Schaltwippe in einer zentralen, gut.sichtbaren Position, während sie durch Teile des Gehäuses automatisch abgedeckt ist, sobald sich die Schaltwippe in ihrer Ausschaltstellung befindet. Somit erübrigen sich zusätzliche Abdeckvorrichtungen, was zu einem vereinfachten strukturellen Aufbau sowohl der Schaltwippe als auch der Schaltersicherungseinheit führt.

.In einer besonders bevorzugten Ausführungsform umfaßt die Schaltwippe ferner Vorrichtungen für den Überwachungsschaltkreis, insbesondere Kontaktelemente, vorteilhaft Federelemente, die den Überwachungsschaltkreis in der Einschaltstellung der Schaltwippe schließen und in der Ausschaltstellung der Schaltwippe unterbrechen. Dadurch entsteht ein vorteilhafter Aufbau, wobei lediglich einfache Kontaktelemente in dem Gehäuse der Schaltersicherungseinheit vorgesehen werden müssen.

Die Vorrichtungen für den Überwachungsschaltkreis sind vorteilhaft ebenfalls im Inneren der Schaltwippe angeordnet, vorzugsweise im Bereich der Kontrollanzeige. Der Innenraum ist im wesentlichen abgeschlossen und hat nur Kontaktöffnungen, damit die in dem Gehäuse angeordneten Kontaktelemente kontaktiert werden können.

Die Kontakt- und/oder Verbindungselemente, die die Vorrichtungen für den Überwachungsschaltkreis in der Einschaltstellung der Schaltwippe kontaktieren, sind bevorzugt Elemente des Hauptschaltkreises. Dadurch wird vermieden, daß zusätzliche Elemente vorgesehen werden müssen. Kosten und Fehleranfälligkeit der Schaltersicherungseinheit werden damit gesenkt.

Es ist jedoch auch möglich, mindestens eine Kontaktvorrichtung, bevorzugt eine Federvorrichtung, vorzusehen, die mit mindestens einem Kontaktelement des Überwachungsschaltkreises in Kontakt steht, wenn die Schaltwippe ihre Einschaltstellung einnimmt.

Die Erfindung ist nachstehend anhand der schamatischen Zeichnung einer Schaltersicherungseinheit und einer Schaltwippe näher beschrieben. Es zeigen:
- Fig. 1: eine Querschnittsansicht einer Ausführungsform einer Schaltersicherungseinheit mit einer Schaltwippe in der Einschaltstellung und
- Fig. 2: die Schaltersicherungseinheit gemäß Fig. 1 mit der Schaltwippe in der Ausschaltstellung.

In Fig. 1 ist eine Ausführungsform einer Schaltersicherungseinheit 1 mit einem Gehäuse 2 und einer Schaltwippe 30 in Einschaltstellung gezeigt. In die Schaltwippe 30 ist ein Sicherungsstöpsel 10 eingeschoben, der einen Sicherungseinsatz 20 aufnimmt.

In der Einschaltstellung der Schaltwippe 30 ist der Sicherungseinsatz 20 durch Kontaktelemente 70, 71, 72, 73 mit einem Ein- und einem Ausgang verbunden, so daß der Hauptschaltkreis geschlossen ist. Der Sicherungseinsatz 20 wird dabei durch eine Federvorrichtung 98 gegen die direkten Kontaktelemente 70 bzw. 71 und 72 gedrückt.

Das als Feder ausgebildete Kontaktelement 70 erfüllt dabei im wesentlichen drei Funktionen. Über das Kontaktelement 70 wird die in der Schaltersicherungseinheit angeordnete Elektronik kontaktiert. Ferner hält das als Feder ausgebildete Element 70 den Sicherungseinsatz 20 in der gewünschten Position relativ zu dem Sicherungsstöpsel 10 und fixiert darüberhinaus die Position des Sicherungsstöpsels 10 in der Schaltwippe 30.

Der Überwachungsschaltkreis nutzt ebenfalls die Kontaktelemente 70, 71 des Hauptschaltkreises auf der einen Seite und schließt den Überwachungsschaltkreis über weitere Kontaktelemente 50, 52, 53 und einen hochohmigen Widerstand 51. Die Kontaktelemente 50 und 52 sowie der Widerstand 51 sind in einem Innenraum 32 der Schaltwippe 30 angeordnet.

Die Kontaktelemente 50, 52 und 53 sind ebenfalls Federelemente, so daß eine zuverlässige Kontaktierung sichergestellt ist.

In dem Innenraum 32 der Schaltwippe 30 ist ferner eine optische Kontrollanzeige, eine Lampe 35, hier nur schematisch angedeutet, angeordnet. Sobald der Hauptstromkreis unterbrochen ist, insbesondere durch ein Durchschmelzen des Sicherungseinsatzes 20, fließt durch den Überwachungsstromkreis ein ausreichender Strom, so daß die Kontrollanzeige 35 leuchtet. Dadurch wird ein Defekt im Hauptstromkreis angezeigt.

Die Kontrollanzeige 35 ist hinter einem transparenten Fenster 33 positioniert, so daß der Bediener die Kontrolleuchte in der Schaltwippe 30 aus ansonsten nicht-transparentem Material sehen kann.

Der Innenraum 32 der Schaltwippe 30, in der, wie oben beschrieben, sowohl die Lampe 35 als auch einige Vorrichtungen des Überwachungsschaltkreises angeordnet sind, ist im wesentlichen vollständig geschlossen, so daß Beschädigungen der Vorrichtungen ausgeschlossen sind. Der Innenraum 32 weist lediglich zwei Kontaktöffnungen 56 und 57 auf, um einen Kontakt zwischen den Kontaktvorrichtungen 52 und 53 bzw. 50 und 70 zu ermöglichen. Der Kontakt zwischen den Elementen 50 und 70 ist immer geschlossen, sobald ein Sicherungsstöpsel 10 mit einem Sicherungseinsatz 20 in die Schaltwippe 30 eingeschoben ist. Der Kontakt zwischen den Kontaktelementen 52 und 53 besteht lediglich, wenn die Schaltwippe 30 ihre Einschaltstellung einnimmt.

Fig. 2 zeigt die Schaltwippe 30 in ihrer Ausschaltstellung. Es ist ersichtlich, daß sowohl der Hauptschaltkreis als auch der Überwachungsschaltkreis jeweils zweimal unterbrochen sind, nämlich einerseits zwischen den Kontaktelementen 70 und 71 sowie zwischen dem Kontaktelement 72 und dem Sicherungseinsatz 20 und andererseits an den gemeinsam genutzten Kontaktelementen 70 und 71 sowie an den Kontaktelementen 52 und 53.

Das federnde Kontaktelement 53 greift in eine Vertiefung 80 in der Außenwand des Innenbereichs 32 der Schaltwippe 30 ein und wird dadurch zuverlässig positioniert.

Die Verbindung zwischen den Kontaktelementen 50 und 70 ist weiterhin vorhanden, da sich der Sicherungsstöpsel 10 zusammen mit dem Sicherungseinsatz 20 noch in der Arbeitsposition in der Schaltwippe 30 befindet.

Wie ebenfalls aus Fig. 2 ersichtlich ist, wird die Kontrollanzeige 35 sowohl durch den Betätigungsgriff 31 der Schaltwippe 30 als auch durch das Gehäuse 2 nach außen abgedeckt, so daß die Kontrollanzeige 35 für den Betrachter nicht sichtbar ist. Die Kontrollanzeige 35 ist nur in der Einschaltstellung der Schaltwippe 30 sichtbar, weil sie sich dann in einer zentralen Position innerhalb einer Öffnung 90 des Gehäuses 2 befindet, durch die der Betätigungsgriff der Schaltwippe 30 hervorragt.

Sowohl der Betätigungsgriff 31 der Schaltwippe 30 als auch das Griffteil 11 des Sicherungsstöpsels 10 weisen Durchgangsöffnungen 95 und 96 auf, die in einer in die Schaltwippe 30 eingeschobenen Endposition des Sicherungsstöpsels 10 gegeneinander versetzt sind, also nicht miteinander fluchten. Diese Durchgangsöffnungen 95, 96 dienen der Durchführung einer Sperrvorrichtung (nicht gezeigt).

Zur Durchführung der Sperrvorrichtung muß der Sicherungsstöpsel 10 aus seiner Endposition in der Schaltwippe 30 herausgezogen werden, so daß die Durchgangsöffnungen 95 und 96 zumindest teilweise fluchten. Eine Sperrvorrichtung, die danach durch die Durchgangsöffnungen 95, 96 geschoben wird, verhindert ein Zurückschieben des Sicherungsstöpsels 10 in seine Endposition. Wenn sich der Sicherungsstöpsel 10 jedoch nicht in seiner Endposition befindet, kann die Schaltwippe 30 nicht in ihre Einschaltstellung geschwenkt werden, da Teile des Sicherungsstöpsels 10 gegen Teile des Gehäuses 2 stoßen und ein Umlegen der Schaltwippe 30 in die Einschaltstellung verhindern. Dadurch wird die Schaltwippe 30 zuverlässig in ihrer Ausschaltstellung gehalten, was vor allem von Bedeutung ist, wenn Maschinen oder elektrische Geräte, die über die Schaltersicherungseinheit 1 versorgt werden, repariert werden müssen. Ein z.B. durch Vibrationen verursachtes oder versehentliches Einschalten und damit eine Gefährdung des Bedieners wird damit zuverlässig vermieden.

### Bezugszeichenliste

- 1: Schaltersicherungseinheit
- 2: Gehäuse
- 10: Sicherungsstöpsel
- 11: Griffteil (Sicherungsstöpsel)
- 20: Sicherungseinsatz
- 30: Schaltwippe
- 31: Betätigungsgriff (Schaltwippe)
- 32: Innenbereich (Schaltwippe)
- 33: Fenster
- 35: Kontrollanzeige
- 50: Kontaktelement
- 51: Widerstand
- 52: Kontaktelement
- 53: Kontaktvorrichtung (Gehäuse)
- 56, 57: Kontaktöffnung
- 70, 71, 72, 73: Kontaktelemente
- 90: Öffnung (Gehäuse)
- 95, 96: Durchgangsöffnungen (Sicherungsstöpsel und Betätigungsgriff)
- 98: Federvorrichtung

## Patentansprüche

1. Schaltwippe (30) für eine Schaltersicherungseinheit (1), in die ein Sicherungsstöpsel (10) zur Aufnahme eines Sicherungseinsatzes (20) einschiebbar ist und die in einem Gehäuse (2) einer Schaltersicherungseinheit (1) zwischen einer Ausschaltstellung und einer Einschaltstellung hin und her schwenkbar gelagert ist,
**dadurch gekennzeichnet, daß**
die Schaltwippe (30) eine Anzeige (35) zur Überwachung der Funktionsfähigkeit des Sicherungseinsatzes (20) umfaßt.

2. Schaltwippe nach Anspruch 1, **dadurch gekennzeichnet, daß** die Anzeige (35) in einem Innenbereich (32) der Schaltwippe (30) angeordnet ist.

3. Schaltwippe nach Anspruch 1 oder 2, **dadurch gekennzeichnet, daß** die optische Anzeige (35) hinter einem transpärenten Fenster (33) angeordnet ist.

4. Schaltwippe nach Anspruch 1 oder 2, **dadurch gekennzeichnet, daß** die Schaltwippe (30) zumindest teilweise aus transparentem Material besteht, wobei die optische Anzeige (35) hinter dem transparenten Material angeordnet ist.

5. Schaltwippe nach einem der vorhergehenden Ansprüche, **dadurch gekennzeichnet, daß** die Anzeige (35) in der Nähe eines Betätigungsgriffs (31) der Schaltwippe (30) angeordnet ist.

6. Schaltwippe nach einem der vorhergehenden Ansprüche, **dadurch gekennzeichnet, daß** die Anzeige (35) auf einer der Ausschaltstellung der Schaltwippe (30) zugekehrten Seite eines Griffteils (31) derselben angeordnet ist, derart., daß sie in der Ausschaltstellung der Schaltwippe (30) von Teilen des Gehäuses (2) verdeckt ist und in der Einschaltstellung der Schaltwippe (30) sichtbar ist.

7. Schaltwippe nach einem der vorhergehenden Ansprüche, **dadurch gekennzeichnet, daß** die Schaltwippe (30) Vorrichtungen (50, 51, 52) für einen Überwachungsschaltkreis umfaßt.

8. Schaltwippe nach Anspruch 7, **dadurch gekennzeichnet, daß** die Vorrichtung (50, 51, 52) für einen Überwachungsschaltkreis Kontaktelemente (50, 52) umfaßt, die den Überwachungsschaltkreis in der Einschaltstellung der Schaltwippe (30) schließen und in der Ausschaltstellung der Schaltwippe (30) unterbrechen.

9. Schaltwippe nach einem der Ansprüche 7 oder 8, **dadurch gekennzeichnet, daß** die Vorrichtungen (50, 51, 52) für den Überwachungsschaltkreis in einem Innenbereich (32) der Schaltwippe (30) angeordnet sind.

10. Schaltwippe nach Anspruch 9, **dadurch gekennzeichnet, daß** der Innenbereich (32) mit Ausnahme von Kontaktöffnungen (56, 57) für die Kontaktelemente (50, 52) im wesentlichen in sich obgeschlossen ist.

11. Schaltersicherungseinheit (1) mit einem Gehäuse (2), einer Schaltwippe (30), insbesondere nach einem der Ansprüche 1 bis 10, die in dem Gehäuse (2) der Schaltersicherungseinheit (1) zwischen einer Einschaltstellung und einer Ausschaltstellung hin und her schwenkbar gelagert ist, und Vorrichtungen (50, 51, 52, 53) für einen Überwachungsschaltkreis sowie eine Anzeige (35) zur Überwachung der Funktionsfähigkeit des Sicherungseinsatzes (10),
**dadurch gekennzeichnet, daß**
die Anzeige (35) in der Schaltwippe (30) angeordnet ist, wobei die Anzeige (35) eine optische Anzeige ist.

12. Schaltersicherungseinheit nach Anspruch 11, **dadurch gekennzeichnet, daß** Kontakt- und/oder Verbindungselemente (70, 71) des Gehäuses (2), der Schaltwippe (30) und/oder des Sicherungsstöpsels (10) sowohl Elemente eines Hauptschaltkreises als auch des Überwachungsschaltkreises bilden.

13. Schaltersicherungseinheit nach Anspruch 11 oder 12, **dadurch gekennzeichnet, daß** das Gehäuse (2) ferner mindestens eine Kontaktvorrichtung (53) aufweist, die in einer Einschaltstellung der Schaltwippe (30) mit mindestens einem Kontaktelement (52), das in der Schaltwippe (30) oder dem Sicherungsstöpsel (10) angeordnet ist, in Kontakt steht, so daß der Überwachungsschaltkreis geschlossen ist, und in einer Ausschaltstellung der Schaltwippe (30) nicht mit dem mindestens einen Kontaktelement (52) in Kontakt steht, so daß der Überwachungsschaltkreis unterbrochen ist.

## Claims

1. Switching rocker (30) for a fused switch unit (1), into which a fuse plug (10) for holding a fuse link (20) can be inserted and which is mounted in a housing (2) of a fused switch unit (1) such that it can pivot to and fro between a switched-off position and a switched-on position, **characterized in that** the switching rocker (30) has an indication (35) for monitoring the serviceability of the fuse link (20).

2. Switching rocker according to Claim 1, **characterized in that** the indication (35) is arranged in an inner area (32) of the switching rocker (30).

3. Switching rocker according to Claim 1 or 2, **characterized in that** the optical indication (35) is arranged behind a transparent window (33).

4. Switching rocker according to Claim 1 or 2, **characterized in that** the switching rocker (30) is at least partially composed of transparent material, with the optical indication (35) being arranged behind the transparent material.

5. Switching rocker according to one of the preceding claims, **characterized in that** the indication (35) is arranged in the vicinity of an operating grip (31) on the switching rocker (30).

6. Switching rocker according to one of the preceding claims, **characterized in that** the indication (35) is arranged on one side which faces the switched-off position of the switching rocker (30) of a grip part (31) thereof, such that it is covered by parts of the housing (2) when the switching rocker (30) is in the switched-off position, and can be seen when the switching rocker (30) is in the switched-on position.

7. Switching rocker according to one of the preceding claims, **characterized in that** the switching rocker (30) has apparatuses (50, 51 52) for a monitoring circuit.

8. Switching rocker according to Claim 7, **characterized in that** the apparatus (50, 51, 52) for a monitoring circuit has contact elements (50, 52) which close the monitoring circuit when the switching rocker (30) is in the switched-on position, and interrupt it when the switching rocker (30) is in the switched-off position.

9. Switching rocker according to one of Claims 7 or 8, **characterized in that** the apparatuses (50, 51, 52) for the monitoring circuit are arranged in an inner area (32) of the switching rocker (30).

10. Switching rocker according to Claim 9, **characterized in that** the inner area (32) is essentially intrinsically closed, with the exception of contact openings (56, 57) for the contact elements (50, 52).

11. Fused switch unit (1) with a housing (2), a switching rocker (30), in particular according to one of Claims 1 to 10, which is mounted in the housing (2) of the fused switch unit (1) such that it can pivot to and fro between a switched-on position and a switched-off position, and apparatuses (50, 51, 52, 53) for a monitoring circuit as well as an indication (35) for monitoring the serviceability of the fuse link (10), **characterized in that** the indication (35) is arranged in the switching rocker (30), with the indication (35) being an optical indication.

12. Fused switch unit according to Claim 11, **characterized in that** contact and/or connecting elements (70, 71) of the housing (2), of the switching rocker (30) and/or of the fuse plug (10) form both elements of a main circuit and elements of the monitoring circuit.

13. Fused switch unit according to Claim 11 or 12, **characterized in that** the housing (2) further has at least one contact apparatus (53), which makes contact with at least one contact element (52), which is arranged in the switching rocker (30) or in the fuse plug (10), when the switching rocker (30) is in a switched-on position, so that the monitoring circuit is closed, and does not make contact with the at least one contact element (52) when the switching rocker (30) is in a switched-off position, so that the monitoring circuit is interrupted.

## Revendications

1. Bascule de commutation (30) pour une unité coupe-circuit, dans laquelle un bouchon fusible (10) pour le logement d'une cartouche fusible (20) peut être introduit et est logé dans un boîtier (2) d'une unité coupe-circuit (1) en basculant entre une position de déconnexion et une position de connexion,
**caractérisée en ce que**
la bascule de commutation (30) comprend un affichage (35) pour le contrôle du bon fonctionnement de la cartouche fusible (20).

2. Bascule de commutation selon la revendication 1, **caractérisée en ce que** l'affichage (35) est disposé dans une zone intérieure (32) de la bascule de commutation (30).

3. Bascule de commutation selon la revendication 1 ou 2, **caractérisée en ce que** l'affichage (35) optique est disposé derrière une fenêtre (33) transparente.

4. Bascule de commutation selon la revendication 1 ou 2, **caractérisée en ce que** la bascule de commutation (30) est à base au moins partiellement de matériau transparent, l'affichage (35) optique étant disposé derrière le matériau transparent.

5. Bascule de commutation selon l'une quelconque des revendications précédentes, **caractérisée en ce que** l'affichage (35) est disposé à proximité d'une poignée d'actionnement (31) de la bascule de commutation.

6. Bascule de commutation selon l'une quelconque des revendications précédentes, **caractérisée en ce que** l'affichage (35) est disposé sur un côté, tourné vers la position de déconnexion de la bascule de commutation (30), d'une partie de poignée (31) de la bascule de telle sorte qu'elle est masquée dans la position de déconnexion de la bascule de commutation (30) par des parties du boîtier (2) et est visible dans la position de connexion de la bascule de commutation (30).

7. Bascule de commutation selon l'une quelconque des revendications précédentes, **caractérisée en ce que** la bascule de commutation (30) comprend des dispositifs (50, 51 52) pour un circuit de contrôle.

8. Bascule de commutation selon la revendication 7, **caractérisée en ce que** le dispositif (50, 51, 52) pour un circuit de contrôle comprend des éléments de contact (50, 52) qui ferment le circuit de contrôle dans la position de connexion de la bascule de commutation (30) et le coupent dans la position de déconnexion de la bascule de commutation (30).

9. Bascule de commutation selon l'une quelconque des revendications 7 ou 8, **caractérisée en ce que** les dispositifs (50, 51, 52) pour le circuit de contrôle sont disposés dans une zone intérieure (32) de la bascule de commutation (30).

10. Bascule de commutation selon la revendication 9, **caractérisée en ce que** la zone intérieure (32) est sensiblement autonome à l'exception d'orifices de contact (56, 57) pour les éléments de contact (50, 52).

11. Unité coupe-circuit (1) avec un boîtier (2), une bascule de commutation (30), en particulier selon l'une quelconque des revendications 1 à 10, qui est logée dans le boîtier (2) de l'unité coupe-circuit (1) de façon basculante entre une position de connexion et une position de déconnexion, et avec des dispositifs (50, 51, 52, 53) pour un circuit de contrôle et un affichage (35) pour le contrôle du bon fonctionnement de la cartouche fusible (10),
**caractérisée en ce que**
l'affichage (35) est disposé dans la bascule de commutation (30), l'affichage (35) étant un affichage optique.

12. Unité coupe-circuit selon la revendication 11, **caractérisée en ce que** des éléments de contact et/ou de liaison (70, 71) du boîtier (2), de la bascule de commutation (30) et/ou du bouchon fusible (10) forment aussi bien des éléments d'un circuit principal que des éléments du circuit de contrôle.

13. Unité coupe-circuit selon la revendication 11 ou 12, **caractérisée en ce que** le boîtier (2) présente également au moins un dispositif de contact (53), qui est en contact dans une position de connexion de la bascule de commutation (30) avec au moins un élément de contact (52), qui est disposé dans la bascule de commutation (30) ou de bouchon fusible (10), de sorte que le circuit de contrôle est fermé, et n'est pas en contact avec le au moins un élément de contact (52) dans une position de déconnexion de la bascule de commutation (30), de sorte que le circuit de contrôle est interrompu.
